# EUROPÄISCHE PATENTSCHRIFT

(11) **EP 0 265 660 B1**
(45) Veröffentlichungstag und Bekanntmachung des Hinweises auf die Patenterteilung: **18.12.1991**
(21) Anmeldenummer: 87113753.5
(22) Anmeldetag: 19.09.1987
(51) Int. Cl.: B65B 51/14

(54) **Vorrichtung zur Betätigung von Siegelbacken einer Verpackungsmaschine**
Apparatus for actuating the sealing bars of a packaging machine
Dispositif d'actionnement des mâchoires de scellage d'une machine d'emballage

(30) Priorität: 24.10.1986 DE 3636242
(43) Veröffentlichungstag der Anmeldung: 04.05.1988
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- DE-A- 3 334 856
- DE-A- 3 335 310
- FR-A- 2 277 732

## Beschreibung

Die Erfindung betrifft eine Vorrichtung zur Steuerung der Andrückdauer und zur Betätigung von Siegelbacken, insbesondere zum Siegeln von Faltlappen eines Verpackungszuschnitts in Verbindung mit einer Verpackungsmaschine, wobei ein Andrückorgan für die Siegelbacken durch Kurvenabtastung betätigbar ist.

Verpackungsmaschinen sind mit Schweiß- bzw. Siegelorganen, nämlich beheizten Siegelbacken, ausgerüstet, wenn Gegenstände in siegelfähiges Verpackungsmaterial eingehüllt werden. Bei der Herstellung der Zigarettenpackungen ist deren äußere Umhüllung aus thermisch schweißbarer Folie im Bereich von Stirnflächen mit einander überdeckenden Faltlappen versehen. Diese werden in ihrer Schließstellung durch Siegeln fixiert. Zur Durchführung der Siegelung werden die (beheizten) Siegelbacken während einer begrenzten Dauer zur Anlage an den zu siegelnden Flächen der Packungen bzw. an den Faltlappen gebracht.

Die Siegeldauer, nämlich die Anlage der Siegelbacken an den Verpackungen, muß unter Berücksichtigung der technologischen Eigenschaften des Verpackungsmaterials sowie unter Berücksichtigung weiterer Umstände genau eingehalten werden. Die Sicherstellung genauer, konstanter Siegelzeiten bei vorgegebenem Druck und bestimmter Temperatur der Siegelbacken ist dadurch erschwert, daß die zu beaufschlagenden Packungen mit wechselnden Geschwindigkeiten innerhalb der Verpackungsmaschine transportiert werden können. Grund hierfür sind notwendige Veränderungen in der Taktzeit bzw. -zahl der Verpackungsmaschine. Während des Betriebes können grundsätzlich mindestens drei unterschiedliche Leistungsbereiche der Verpackungsmaschine auftreten: die Normalgeschwindigkeit entspricht der vorgegebenen Leistung der Verpackungsmaschine, bei der Herstellung von Zigarettenpakkungen z.B. 400 Takte pro Minute. Für die Durchführung von Arbeiten an der Verpackungsmaschine, z.B. für die Beseitigung von Fehlpackungen etc., ist ein Kriechgang eingerichtet, bei dem die Verpackungsmaschine mit deutlich reduzierter Taktzahl läuft, z.B. mit 200 Takten je Minute. Schließlich sind Verpackungsmaschinen mit einem sogenannten Overdrive ausgerüstet, der kurzzeitig Taktzahlen oberhalb der Normalgeschwindigkeit ermöglicht.

So ist beispielsweise aus der DE-A 33 34 856 eine Vorrichtung der vorstehend beschriebenen Art zur Steuerung der Andrückdauer und zur Betätigung von Siegelbacken bekannt. Diese vorbekannte Vorrichtung weist ein Andrückorgan für die Siegelbacken auf, das durch zwei Kurvenscheiben steuerbar ist. Die beiden Kurvenscheiben sind auf einer gemeinsamen Achse angeordnet und jeweils mit einem Steuer-Kurvenabschnitt versehen. Jede der beiden Kurvenscheiben wird von einer Steuerrolle, die über eine gemeinsame Achse an dem Andrückorgan angeordnet sind, abgetastet. Während eine der beiden Kurvenscheiben drehfest mit der Achse verbunden ist, kann die andere Kurvenscheibe auf der Achse über ein zusätzlich vorgesehenes Stellglied in Form eines Getriebes oder dergleichen verdreht werden. Bei Veränderung der Taktzeit der Verpackungsmaschine können somit die beiden Kurvenscheiben entsprechend der an die Taktzeit angepaßten Siegeldauer relativ zueinander verdreht werden, wobei ihre Drehrichtung stets gegenläufig ist. Infolge einer derartigen Verdrehung der Kurvenscheiben zueinander überlappen sich dann deren beiden Steuer-Kurvenabschnitte bei hoher Taktzahl der Verpackungsmaschine mehr, bei niedriger Taktzahl weniger. Auf diese Weise soll in Abhängigkeit der Taktzahl bzw. Arbeitsgeschwindigkeit der Verpackungsmaschine eine Steuerung des Andrückorgans erfolgen, woraufhin die jeweilige Siegelbacke in bzw. außer Eingriff mit dem Faltlappen eines Verpackungszuschnitts und dessen Packung kommt. Als besonders nachteilig dieser vorbekannten Vorrichtung hat sich jedoch deren hoher konstruktiver Aufwand erwiesen. So sind zur Steuerung der Andrückdauer sowie zur Betätigung der jeweiligen Siegelbacke durch das Andrückorgan jeweils zwei Kurvenscheiben und zwei, mit diesen zusammenwirkende Steuerrollen erforderlich. Einerseits gestaltet sich die Herstellung bzw. Montage dieser Vorrichtung als relativ schwierig, da die Kurvenscheiben und die Steuerrollen jeweils zueinander genau justiert sein müssen. Andererseits läßt sich eine zuverlässige Steuerung bzw. Betätigung der Siegelbacke mit dieser vorbekannten Vorrichtung nicht erreichen, da diese in ihrem Betrieb infolge der vielen, zueinander genau auszurichtenden Bauteile sehr aufwendig und damit auch störanfällig ist.

Hiervon ausgehend liegt der Erfindung die Aufgabe zugrunde, Maßnahmen für eine konstruktiv besonders einfache Vorrichtung der eingangs beschriebenen Art vorzuschlagen, die eine konstante, den jeweiligen Erfordernissen angepaßte Andrückdauer und damit Siegeldauer der Schweiß- bzw. Siegelorgane je Arbeitstakt der Verpackungsmaschine unabhängig von der Taktzahl derselben je Zeiteinheit zuverlässig gewährleistet.

Zur Lösung dieser Aufgabe ist die erfindungsgemäße Vorrichtung dadurch gekennzeichnet, daß das Andrückorgan mittels eines Kurvenelements (Kurvenkörper bzw. Kurvenscheibe), welches eine Kurvenvertiefung aufweist, entlang derer sich die Kurvencharakteristik des Kurvenelements ändert, und einem mit dem Kurvenelement zusammenwirkenden Tastorgan steuerbar ist, wobei Kurvenelement und Abtastorgan in Abhängigkeit von der Taktzahl der Verpackungsmaschine entlang der Kurvenvertiefung relativ zueinander verschiebbar sind.

Die Erfindung geht davon aus, daß je Arbeitstakt der Verpackungsmaschine ein Siegeltakt der Siegelbacken auszuführen ist. Die Andrückdauer der Siegelbacken an den Verpackungen oder dergleichen wird durch das Kurvenelement (Kurvenkörper bzw. Kurvenscheibe) bestimmt, dessen Steuerkurve von dem relativ zum Kurvenelement (Kurvenkörper bzw. Kurvenscheibe) bewegbaren Abtastorgan (Tastrolle) abgetastet und in Bewegungen für die Siegelbacken umgesetzt wird.

Das Kurvenelement kann erfindungsgemäß in verschiedener Weise ausgebildet sein. Vorteilhaft ist ein langgestreckter, annährend zylindrischer Kurvenkörper, auf dessen Mantel eine sich in Längsrichtung erstreckende Kurvenvertiefung mit veränderlicher Quer- bzw. Umfangsabmessung angeordnet ist. Der Kurvenkörper wird hier um die Längsachse drehend angetrieben, wobei das Abtastorgan (Tastrolle) auf dem Mantel des Kurvenkörpers in Umfangsrichtung abläuft. Die Kurvenvertiefung bestimmt hier die Betätigungsdauer (Andrückphase) der Siegelbacken. Eine Veränderung wird durch Axialverschiebung des Kurvenkörpers erreicht, durch die das Abtastorgan jeweils in einen anderen Bereich der Kurvenvertiefung gelangt. Die Axialverschiebung des Kurvenkörpers erfolgt in Abhängigkeit von Veränderungen der Taktzahl (Geschwindigkeit) der Verpackungsmaschine.

Bei einer Alternativausführung ist der Kurvenkörper als vorzugsweise kreisförmige Kurvenscheibe ausgebildet, die auf einer freien Abtastfläche mit einer annährend radial gerichteten Kurvenvertiefung versehen ist. Auch diese hat eine sich in Radialrichtung verändernde Form (Breite), derart, daß eine bei Drehung der Kurvenscheibe auf dieser ablaufende Tastrolle zeitweilig in die Kurvenvertiefung eintritt und dadurch die Siegelbacken in siegelndem Sinne betätigt. Die Tastrolle ist hinsichtliche ihrer Radialstellung in bezug auf die Kurvenscheibe verstellbar, derart, daß auch bei veränderter Taktzahl der Verpackungsmaschine eine konstante Siegeldauer gewährleistet ist.

Die Kurvenelemente können bei der Erfindung unmittelbar von der Verpackungsmaschine angetrieben sein, z.B. über eine Maschinenwelle. Die Drehzahl des Kurvenelements kann der Taktzahl bzw. Geschwindigkeit der Verpackungsmaschine entsprechen, so daß bei langsam laufender Verpackungsmaschine das Kurvenelement ebenfalls eine geringere Drehzahl aufweist. Das Abtastorgan muß hierbei in einen schmalen Bereich der Kurvenvertiefung gebracht werden, so daß trotz geringerer Drehzahl die Siegeldauer unverändert erhalten ist.

Ausführungsbeispiele der Erfindung werden nachfolgend anhand der Zeichnungen näher erläutert. Es zeigt:
- Fig. 1: eine Ausführungsform der Vorrichtung in schematischer, perspektivischer Darstellung,
- Fig. 2: eine andere Ausführung der Vorrichtung in Vorderansicht eines Kurvenelements,
- Fig. 3: einen Vertikalschnitt in der Ebene III-III der Fig. 2.

Die gezeigten Vorrichtungen kommen zum Einsatz in Verbindung mit einer Verpackungsmaschine für quaderförmige Packungen 10, insbesondere Zigarettenpackungen. Es geht hier um die Siegelung von Faltlappen einer äußeren Umhüllung der Packungen 10 aus siegelbarer Folie. Die Faltlappen (im einzelnen nicht dargestellt) befinden sich im Bereich von Stirnseiten 11 der Packungen 10. Diese werden vorzugsweise auf einer zur Verpackungsmaschine gehörenden, horizontal verlaufenden Förderbahn (nicht dargestellt) taktweise transportiert. Die Stirnseiten 11 mit den zu siegelnden Faltlappen sind dabei zur Seite gerichtet. Während einer Stillstandsphase der Packungen 10 werden die Faltlappen durch Aufbringen von Wärme und Druck gesiegelt. Aufbau und Funktion der Förderbahn für die Packungen 10 sind in Verbindung mit Verpackungsmaschinen für Zigaretten allgemein bekannt.

Zur Siegelung der Faltlappen dient hier eine beheizte Siegelbacke 12, die durch Schwenkbewegung aus einer zurückgezogenen Stellung in die Siegelstellung unter Anlage an der Stirnseite 11 der Packung 10 bewegt wird (Darstellung in ausgezogenen Linien in Fig. 1).

Die Siegelbacke 12 ist zu diesem Zweck an einem Betätigungsorgan angebracht, bei dem Ausführungsbeispiel der Fig. 1 an einem winkelförmig ausgebildeten zweiarmigen Andrückhebel 13. Der Andrückhebel 13 ist in vertikaler Ebene um ein ortsfestes Schwenklager 14 bewegbar. Die Siegelbacke 12 bzw. der Andrückhebel 13 sind ständig durch ein elastisches Andrückorgan in die Siegelstellung belastet. Im vorliegenden Falle ist am oberen Teil des Andrückhebels 13 eine Zugfeder 15 angebracht, die den Andrückhebel im Gegenuhrzeigersinn, also in Richtung auf die Siegelstellung, belastet.

Die Siegeldauer, also die Phase der Anlage der Siegelbacke 12 an der Packung 10, wird durch ein Steuerorgan bestimmt, welches unabhängig von der Arbeitsgeschwindigkeit (Taktzahl bzw. Taktzeit) der Verpackungsmaschine eine vorgegebene, begrenzte Siegeldauer festlegt und nach Beendigung derselben eine Schwenkbewegung des Andrückhebels 13 im Uhrzeigersinne bewirkt. Zu diesem Zweck läuft das freie Ende des Andrückhebels 13 mit einem Abtastorgan, nämlich einer Tastrolle 16, auf ein em Kurvenelement ab, dessen Kurvencharakteristik in Abhängigkeit von der Änderung der Geschwindigkeit der Verpackungsmaschine veränderbar ist.

Bei dem Ausführungsbeispiel der Fig. 1 besteht das Kurvenelement aus einem langgestreckten, annähernd zylindrischen Kurvenkörper 17. Dieser ist auf einer Antriebswelle 18 gelagert und durch diese drehend abtreibbar. Die Antriebswelle 18 bzw. deren Drehachse ist parallel zur Drehachse des Schwenklagers 14 für den Andrückhebel 13 gerichtet. Der Kurvenkörper 17 ist auf der zylindrischen Außenfläche, nämlich dem äußeren Mantel 19, mit einer Steuerkurve versehen, die hier als Kurvenvertiefung 20 ausgebildet ist. Die bei Drehung des Kurvenkörpers 17 im Umfangsrichtung desselben auf dem Mantel 19 ablaufende Tastrolle 16 tritt während einer Umdrehung des Kurvenkörpers 17 zeitweilig in die Kurvenvertiefung 20 sein. Während dieser Zeit kommt die Siegelbacke 12 durch die Wirkung der Zugfeder 15 zur Anlage an der Packung 10. Außerhalb des Bereichs der Kurvenvertiefung 20 bewirkt die Tastrolle 16 eine von der Packung 10 abgehobene (Ausgangs-)Position der Siegelbacke 12.

Die Kurvenvertiefung 20 hat eine sich über die axiale Länge des Kurvenkörpers 17 verändernde Gestalt, um in verschiedenen Umfangsbereichen unterschiedliche Abmessungen der Kurvenvertiefung 20 im Umfangsrichtung zu bewirken. Zu diesem Zweck sind seitliche Begrenzungen der Kurvenvertiefung 20, nämlich in Längsrichtung des Kurvenkörpers 17 verlaufende Kurvenflanken 21 und 22 in Längsrichtung des Kurvenkörpers 17 konvergierend bzw. divergierend zueinander ausgebildet. Zu dem gezeigten Ausführungsbeispiel ist eine Kurvenflanke 21 in der Mantellinie verlaufend ausgebildet, also achsparallel, während die andere, gegenüberliegende Kurvenflanke 22 eine geschwungene Gestalt aufweist, so daß die Kurvenvertiefung 20 insgesamt eine trichterförmige Gestalt erhält. Bei der Darstellung gemäß Fig. 1 ist im linken Bereich eine größere Umfangsfläche der Kurvenvertiefung 20 zugeordnet. Hier erhält die Tastrolle 16 ihre Position bei schnellaufender Antriebswelle 18 und damit schnelllaufender Verpackungsmaschine. Der Bereich der Kurvenvertiefung 20 am gegenüberliegenden Endbereich des Kurvenkörpers 17 ist in Umfangsrichtung verhältnismäßig schmal und dadurch für langsame Drehbewegungen der Antriebswelle 18 bzw. der Verpackungsmaschine vorgesehen. Die Übergänge der Kurvenflanken 21, 22 zum äußeren Mantel 19 sind schräg ausgebildet, so daß ein sanfter Lauf der Tastrolle 16 gewährleistet ist.

Zur Anpassung der Andrückdauer der Siegelbacke 12 an der Packung 10 erfolgt eine Relativverschiebung zwischen der Tastrolle 16 und dem Kurvenkörper 17 in Längsrichtung der Kurvenvertiefung 20. Bei dem vorliegendem Ausführungsbeispiel wird zu diesem Zweck bei ortsfester Lagerung des Andrückhebels 13 der Kurvenkörper 17 verstellt. Dieser ist im vorliegendem Falle auf einer Schiebehülse 23 angeordnet, die Unverdrehbar auf der Antriebswelle 18 gelagert, jedoch in Längsrichtung derselben verschiebbar ist. Die Schiebehülse 23 ist mit einem Stellgetriebe versehen, welches bei sich ändernden Arbeitsgeschwindigkeiten der Verpackungsmaschine wirksam wird. Im vorliegendem Falle wird ein (zweiarmiger) Betätigungshebel 24 von einem Stellorgan, z. B. einer am freien Ende des Betätigungshebels 24 angreifenden Schubstange (nicht dargestellt) verschwenkt. Dadurch wird eine Axialverschiebung der Schiebehülse 23 bewirkt. Das gegenüberliegende Ende des Betätigungshebels 24 tritt zu diesem Zweck formschlüssig in eine Führungsnut 25 der Schiebehülse 23 ein. Zur Bildung der Führungsnut 25 sind Ringscheiben 26 und 27 mit Abstand voneinander auf der Schiebehülse 23 angebracht. Der Betätigungshebel 24 ist um das Drehlager 28 schwenkbar.

Die Steuerung des Betätigungshebels 24 zur Axialverschiebung des Kurvenkörpers kann durch ein geeignetes, bekanntes Organ zur Feststellung der Taktzeit der Verpackungsmaschine erfolgen, z. B. durch einen Drehzahlmesser, der einer Maschinenwelle der Verpackungsmaschine zugeordnet ist. Die Tastrolle 16, die sich in ständiger Anlage an den Mantel 19 des Kurvenkörpers 17 befindet, ist im Bereich der Lauffläche ballig ausgebildet (siehe Fig. 2). Dadurch sind die Verschiebungen des Kurvenkörpers 17 quer zur Tastrolle 16 problemlos ausführbar.

Das Ausführungsbeispiel gemäß Fig. 2 und 3 verwirklicht denselben technischen Grundgedanken. Als Kurvenelement ist hier eine Kurvenscheibe 29, also ein plattenförmiges Kurvenelement, vorgesehen. Auf einer flachen, stirnseitigen Steuerfläche 30 der Kurvenscheibe 29 ist eine Kurvenvertiefung 31 gebildet, die sich von der Mitte der hier kreisförmigen Kurvenscheibe aus annähernd in Radialrichtung bis zum äußeren freien Rand erstreckt. Die Kurvenvertiefung 31 ist mit sich in Radialrichtung verändernder wirksamer Breite ausgebildet, so daß von der die Steuerfläche 30 abtastenden Tastrolle 16 - je nach Relativstellung - unterschiedliche Andrückzeiten für die Siegelbacke 12 abgetastet werden. Zu diesem Zweck ist eine Kurvenflanke 32 der Kurvenvertiefung 31 im wesentlichen geradlinig ausgebildet und eine gegenüberliegende Kurvenflanke 33 bogenförmig gestaltet. Die Andrückzeiten (Siegelphase) der Siegelbacke 12 werden durch die Anlage der Tastrolle 16 an der Kurvenscheibe 29 im Bereich der Kurvenvertiefung 31 bestimmt, außerhalb derselben ist die Siegelbacke 12 abgehoben.

Die Siegelbacke 12 ist bei dem vorliegenden Ausführungsbeispiel an einem winkelförmigen Backenhalter 34 angebracht, der drehbar auf einem winkelförmigen Andrückhebel 35 gelagert ist. Ein dem Backenhalter 34 zugeordneter (rechter) Schenkel 36 des Andrückhebels 35 ist als runde Stange ausgebildet. Auf dieser ist der Backenhalter 34 drehbar gelagert. Auf- und Abbewegungen der Tastrolle 16 werden so in Schwenkbewegungen des Andrückhebels 35 und damit des Schenkels 36 in abhebendem oder andrückendem Sinne der Siegelbacke 12 umgesetzt.

Die Kurvenscheibe 29 wird drehend angetrieben, und zwar durch eine Antriebswelle 37, die unmittelbar oder mittelbar getrieblich mit der Verpackungsmaschine in Verbindung steht, jedenfalls mit einer korrespondierenden Geschwindigkeit wie diese umläuft. Bei einer Veränderung der Arbeitsgeschwindigkeit (Taktzeit) der Verpackungsmaschine wird die Tastrolle 16 hinsichtlich ihrer Relativstellung an der Steuerfläche 30 der Kurvenscheibe 29 in Radialrichtung verstellt, und zwar bei langsameren Lauf der Verpackungsmaschine in Richtung zum Mittelpunkt der Kurvenscheibe 29 und bei schnelleren Umdrehungen zum äußeren Rand hin.

Die Verstellung der Tastrolle 16 und damit des Andrückhebels 35 erfolgt durch ein Stellgetriebe 38, welches Steuersignale von der aktuellen Arbeitsgeschwindigkeit der Verpackungsmaschine ableitet. Bei dem vorliegenden Ausführungsbeispiel wird der Andrückhebel 35 durch Drehen des stangenförmigen Schenkesl 36 in einer entsprechenden Lagerung am Backenhalter 34 verschwenkt. Zu diesem Zweck ist ein Schwenklager 39 für den Andrückhebel 35 mit dem Stellgetriebe 38 verbunden. Das Schwenklager 39 wird durch einen Querbolzen 40 gebildet, der mit Lagerzapfen 41, 42 in einer einseitig offenen Traggabel 43 gelagert ist. Der winkelförmige Andrückhebel 35 ist im Bereich der Abwinklung mit dem Querbolzen 40 fest verbunden. Die Traggabel 43 ist mit einem Lagerbolzen 44 in einer festangebrachten Lagerhülse 45 drehbar gelagert, so daß die Traggabel 43 Schwenkbewegungen um die Achse des Lagerbolzens 44 auszuführen vermag.

An der Traggabel 43 is weiterhin ein querabstehender Betätigungsarm 46 befestigt, der als Teil des Stellgetriebes 38 mit einer Schubstange 47 verbunden ist. Letztere ist Teil eines Stellorgans, z. B. eines Druckmittelzylinders. Durch Schwenken des Betätigungsarm 46 erfolgt die Drehung der Traggabel 43 um die Achse des Lagerbolzens 44 und damit zugleich eine Schwenkbewegung des Andrückhebels 35 um den Schenkel 36. Dadurch wird die Tastrolle in ihrer Relativstellung auf der Kurvenscheibe 29 verstellt.

Der Backenhalter 34 ist gegen Drehung gesichert, und zwar durch ortsfeste Stützanschläge 48, 49 zu beiden Seiten eines abstehenden Stützansatzes 50 am Backenhlater 34.

Bei den beschriebenen Ausführungsbeispielen der Steuervorrichtung führt das Kurvenelement jeweils je Arbeitstakt der Verpackungsmaschine eine komplette Umdrehung aus. Die Bewegung des Kurvenelements ist demnach mit dem Bewegungsablauf der Verpackungsmaschine synchron.

## Patentansprüche

1. Vorrichtung zum Steuern der Andrückdauer und zur Betätigung von Siegelbacken, insbesondere zum Siegeln von Faltlappen eines Verpackungszuschnitts in Verbindung mit einer Verpackungsmaschine, wobei ein Andrückorgan für die Siegelbacken durch Kurvenabtastung betätigbar ist, **dadurch gekennzeichnet,** daß das Andrückorgan mittels eines Kurvenelements, welches eine Kurvenvertiefung (20, 31) aufweist, entlang derer sich die Kurvencharakteristik des Kurvenelements ändert, und eines mit dem Kurvenelement zusammenwirkenden Abtastorgans steuerbar ist, wobei Kurvenelement und Abtastorgan in Abhängigkeit von der Taktzahl der Verpackungsmaschine entlang der Kurvenvertiefung (20, 31) relativ zueinander verschiebbar sind.

2. Vorrichtung nach Anspruch 1, dadurch gekennzeichnet, daß das Kurvenelement (17,29) je Arbeitstakt der Siegelbacke 12 einen Bewegungszyklus ausführt, insbesondere eine Umdrehung.

3. Vorrichtung nach Anspruch 1 oder 2, dadurch gekennzeichnet, daß das Kurvenelement als langgestreckter, im wesentlichen zylindrischer Kurvenkörper (17) ausgebildet ist mit sich in Längsrichtung verändernder Kurvenform, wobei Kurvenkörper (17) und Tastrolle (16) relativ zueinander in Achsrichtung des Kurvenkörpers verschiebbar sind zur Veränderung der wirksamen Kurvenform.

4. Vorrichtung nach Anspruch 3, dadurch gekennzeichnet, daß der Kurvenkörper (17) in Axialrichtung relativ zur Tastrolle (16) verschiebbar ist.

5. Vorrichtung nach Anspruch 3, dadurch gekennzeichnet,daß der Kurvenkörper (17) drehend angetrieben und das die Tastrolle (16) auf dem Umfang (Mantel 19) des Kurvenkörpers (17) abläuft.

6. Vorrichtung nach Anspruch 3 sowie einem oder mehreren der weiteren Ansprüche, dadurch gekennzeichnet, daß die Kurvenform des Kurvenkörpers (17) durch eine sich in Längsrichtung des Kurvenköpers (17) erstreckende Kurvenvertiefung (20) im Mantel (19) desselben bestimmt ist, wobei sich die Siegelbacke (12) während der Ablaufbewegung der Tastrolle (16) im Bereich der Kurvenvertiefung (20) in Andrückstelldung befindet.

7. Vorrichtung nach Anspruch 4, dadurch gekennzeichnet, daß der Kurvenkörper (17) auf einer Schiebehülse (23) angeordnet ist, die ihrerseits auf einer Antriebswelle (18) für den Drehantrieb des Kurvenkörpers (17) axial verschiebbar, jedoch (relativ) unverdrehbar gelagert ist.

8. Vorrichtung nach Anspruch 1 sowie einem oder mehreren der weiteren Ansprüche, dadurch gekennzeichnet, daß das Kurvenelement als flache, insbesondere runde Kurvenscheibe (29) ausgebildet ist mit auf der Vorderseite (Steuerfläche 30) gebildeter Steuerkurve für das Abtastorgan (Tastrolle 16).

9. Vorrichtung nach Anspruch 8, dadurch gekennzeichnet, daß die Steuerfläche (30) der Kurvenscheibe (29) mit einer sich im wesentlichen in Radialrichtung erstrekkenden Kurvenvertiefung (31) ausgebildet ist, die die Andrückdauer der Siegelbacke (12) bestimmt.

10. Vorrichtung nach Anspruch 8, dadurch gekennzeichnet, daß die ständig an der Steuerfläche (30) anliegende Tastrolle (16) in Abhängigkeit von Änderungen der Arbeitsgeschwindigkeit (Taktzahl) der Verpackungsmaschine in Radialrichtung relativ zur Kurvenscheibe (29) verstellbar ist.

11. Vorrichtung nach Anspruch 10, dadurch gekennzeichnet, daß ein vorzugsweise winkelförmiger Andrückhebel (35) für die Siegelbacke (12) durch ein von der Verpackungsmaschine steuerbares Stellgetriebe (38) im Sinne einer Verstellung der Tastrolle (16) in Radialrichtung zur Kurvenscheibe (29) verschwenkbar ist.

12. Vorrichtung nach Anspruch 11, dadurch gekennzeichnet, daß ein von der Tastrolle (16) abliegender Schenkel (36) des Andrückhebels (35) drehbar in einem Backenhalter (34) für die Siegelbacke (12) gelagert ist.

## Claims

1. Device for actuating sealing jaws and for controlling their pressing-on time, especially for the sealing of folding tabs of a packaging blank in conjunction with a packaging machine, a pressing-on member for the sealing jaws being actuable by curve sensing characterised in that the pressing-on member is controllable by means of a cam element which has a cam recess (20, 31), along which the cam characteristic of the cam element changes, and a sensing member working in conjunction with the cam element, cam element and sensing member being displaceable relative to one another as a function of the cycle rate of the packaging machine along the cam recess (20, 31).

2. Device according to Claim 1, characterised in that the cam element (17, 29) executes one cycle of movement, especially one revolution, for each work cycle of the sealing jaw (12).

3. Device according to Claim 1 or 2, characterised in that the cam element is designed as an elongate, essentially cylindrical cam body (17), with a cam shape varying in the longitudinal direction, the cam body (17) and tracer roller (16) being displaceable relative to one another in the direction of the axis of the cam body in order to vary the effective cam shape.

4. Device according to Claim 3, characterised in that the cam body (17) is displaceable relative to the tracer roller (16) in the axial direction.

5. Device according to Claim 3, characterised in that the cam body (17) is driven to rotate, and in that the tracer roller (16) runs on the periphery (casing 19) of the cam body (17).

6. Device according to Claim 3 and one or more of the further claims, characterised in that the cam shape of the cam body (17) is determined by a cam recess (20) extending in the longitudinal direction of the cam body (17) and located in the casing (19) of the latter, the sealing jaw (12) being in the pressing-on position during the running movement of the tracer roller (16) in the region of the cam recess (20).

7. Device according to Claim 4, characterised in that the cam body (17) is arranged on a sliding sleeve (23) which itself is mounted to be axially displaceable, but (relatively) non-rotatable on a drive shaft (18) for the rotary drive of the cam body (17).

8. Device according to Claim 1 and one or more of the further claims, characterised in that the cam element is designed as a flat, especially round cam disc (29), with a control cam formed on the front face (control face 30) and intended for the sensing member (tracer roller 16).

9. Device according to Claim 8, characterised in that the control face (30) of the cam disc (29) is designed with a cam recess (31) which extends essentially in the radial direction and which determines the pressing-on time of the sealing jaw (12).

10. Device according to Claim 8, characterised in that the tracer roller (16) resting constantly against the control face (30) is adjustable in the radial direction relative to the cam disc (29) as a function of changes in the working speed (cycle rate) of the packaging machine.

11. Device according to Claim 10, characterised in that a preferably angular pressing-on lever (35) for the sealing jaw (12) is pivotable in the radial direction relative to the cam disc (29), in order to adjust the tracer roller (16), by means of a regulating gear (38) controllable from the packaging machine.

12. Device according to Claim 11, characterised in that one leg (36) of the pressing-on lever (35) which is remote from the tracer roller (16) is mounted rotatably in a jaw-holder (34) for the sealing jaw (12).

## Revendications

1. Dispositif de commande de la durée de serrage et d'actionnement de mâchoires de soudage, en particulier pour le soudage de rabats d'un flan d'empaquetage en association avec une empaqueteuse, dans lequel un organe de serrage des mâchoires de soudage peut être actionné par palpage de came, caractérisé par le fait que l'organe de serrage peut être commandé au moyen d'un élément à came qui présente un creux de came (20, 31) le long duquel la caractéristique de came de l'élément à came varie, et d'un organe palpeur coopérant avec l'élément à came, l'élément à came et l'organe palpeur pouvant être déplacés l'un par rapport à l'autre le long du creux de came (20, 31) en fonction de la cadence de l'empaqueteuse.

2. Dispositif selon la revendication 1, caractérisé par le fait que l'élément à came (17, 29) exécute un cycle de mouvement, en particulier fait un tour, à chaque cycle de travail de la mâchoire de soudage (12).

3. Dispositif selon l'une des revendications 1 et 2, caractérisé par le fait que l'élément à came est constitué d'un corps à came allongé sensiblement cylindrique (17) à forme de came variant en direction longitudinale, ce corps à came (17) et le galet palpeur (16) pouvant être déplacés l'un par rapport à l'autre en direction axiale du corps à came pour la modification de la forme effective de came.

4. Dispositif selon la revendication 3, caractérisé par le fait que le corps à came (17) peut être déplacé dans la direction axiale par rapport au galet palpeur (16).

5. Dispositif selon la revendication 3, caractérisé par le fait que le corps à came (17) est soumis à rotation et que le galet palpeur (16) roule sur le pourtour (face latérale 19) du corps à came (17).

6. Dispositif selon la revendication 3 et une ou plusieurs des autres revendications, caractérisé par le fait que la forme de came du corps à came (17) est déterminée par un creux de came (20) s'étendant dans la direction longitudinale du corps à came (17) ménagé dans la face latérale (19) de celui-ci, la mâchoire de soudage (12) étant en position de serrage pendant le mouvement du galet palpeur (16) dans la zone du creux de came (20).

7. Dispositif selon la revendication 4, caractérisé par le fait que le corps à came (17) est placé sur une douille coulissante (23) qui est elle-même montée mobile axialement, mais non tournante, sur un arbre moteur (18) destiné à faire tourner le corps à came (17).

8. Dispositif selon la revendication 1 et une ou plusieurs des autres revendications, caractérisé par le fait que l'élément à came est constitué d'un disque à came plat en particulier rond (29) avec came de commande de l'organe palpeur (galet palpeur 16) formée sur la face avant (face de commande 30).

9. Dispositif selon la revendication 8, caractérisé par le fait que la face de commande (30) du disque à came (29) est pourvue d'un creux de came s'étendant sensiblement en direction radiale (31) qui détermine la durée de serrage de la mâchoire de soudage (12).

10. Dispositif selon la revendication 8, caractérisé par le fait que le galet palpeur (16), appuyé en permanence sur la face de commande (30), peut être déplacé en direction radiale par rapport au disque à came (29) en fonction de changements de la vitesse de travail (cadence) de l'empaqueteuse.

11. Dispositif selon la revendication 10, caractérisé par le fait qu'un levier de serrage de préférence coudé (35) pour la mâchoire de soudage (12) peut être tourné par un mécanisme de réglage (38) pouvant être commandé par l'empaqueteuse dans le sens d'un déplacement du galet palpeur (16) en direction radiale par rapport au disque à came (29).

12. Dispositif selon la revendication 11, caractérisé par le fait qu'une branche (36) du levier de serrage (35) écartée du galet palpeur (16) est montée tournante dans un support (34) prévu pour la mâchoire de soudage (12).
